# FASCICULE DE BREVET EUROPEEN

(11) **EP 4 107 090 B1**
(45) Date de publication et mention de la délivrance du brevet: **06.08.2025**
(21) Numéro de dépôt: 21705566.4
(22) Date de dépôt: 20.02.2021
(51) Int. Cl.: B05B 11/00, B65D 83/40, B65D 83/22, B65D 83/20

(54) **DIFFUSEUR POUR ACTIONNER LA VALVE D'UN GÉNÉRATEUR D'AÉROSOL**
DIFFUSOR ZUR BETÄTIGUNG DES VENTILS EINES AEROSOLGENERATORS
DIFFUSER FOR ACTUATING THE VALVE OF AN AEROSOL GENERATOR

(30) Priorité: 21.02.2020 FR 2001779
(43) Date de publication de la demande: 28.12.2022
(73) Titulaire: Lindal France SAS, 54150 Val de Briey (FR)
(72) Inventeur: BODET, Hervé, 55100 Verdun (FR); GAILLARD, Eric, 55320 Dieue sur Meuse (FR)
(74) Mandataire: Vièl, Frédérique
(86) Numéro de dépôt international: PCT/EP2021/054242
(87) Numéro de publication internationale: WO 2021/165518

(56) Documents cités:
- FR-A1- 3 007 299
- JP-A- 2004 099 068
- JP-A- 2007 331 788
- JP-A- H06 134 357
- US-A1- 2009 242 502

## Description

L'invention concerne un diffuseur pour actionner un dispositif de prélèvement d'un récipient, tel que la valve d'un générateur d'aérosol. Le diffuseur est muni
∘ d'un corps de diffuseur pourvu
   ▪ d'une jupe,
   ▪ d'un doigtier,
   ▪ d'un conduit de sortie présentant une première extrémité dotée de moyens d'actionnement pour actionner le dispositif de prélèvement quand un utilisateur appuie sur le doigtier, et une deuxième extrémité dont une partie saille de la jupe vers l'extérieur, et
∘ d'un capuchon pouvant être déplacé entre une position ouverte dans laquelle le doigtier est accessible à un utilisateur et une position fermée dans laquelle le doigtier est inaccessible à un utilisateur.

De tels diffuseurs munis d'un conduit de sortie saillant de la jupe permettent de diriger très précisément le produit là où il doit être appliqué.

Afin d'empêcher que le doigtier ne soit actionné par inadvertance, il est connu d'enfiler un capuchon sur le corps de diffuseur pour couvrir le doigtier et ainsi le rendre inaccessible. Ces capuchons amovibles sont munis d'une fente s'étendant axialement depuis l'arête inférieure du capuchon en direction du sommet de celui-ci. Pour accéder au doigtier, il faut donc enlever le capuchon. Or, il arrive fréquemment que l'utilisateur perde le capuchon de sorte qu'il ne peut plus refermer le diffuseur, ou qu'il le fasse tomber et que le capuchon s'abime ou se salisse. Le document JP 2007 331788 A décrit un exemple de capuchon de l'art antérieur.

L'objectif de l'invention est de remédier à ces inconvénients, et notamment de faire en sorte que le capuchon ne puisse pas tomber ou être perdu.

Cet objectif est atteint du fait que
∘ le capuchon est fixé à la jupe par une charnière de sorte qu'il peut pivoter autour de la charnière entre la position ouverte et la position fermée, et du fait que
∘ le capuchon est muni d'une fente qui chevauche la partie saillante du conduit de sortie quand le capuchon est en position fermée ou proche de la position fermée.

Le capuchon étant fixé au corps de diffuseur, il ne risque plus d'être perdu ou de tomber au risque de s'abimer ou de se salir.

La fente est de préférence inclinée. En particulier, au moins le côté de la fente éloigné de la charnière peut être en arc de cercle autour de la charnière.

Pour faciliter le démoulage, le côté de la fente proche de la charnière peut être droit, et notamment parallèle à un axe principal de la première extrémité du conduit de sortie quand le capuchon est en position fermée.

Des moyens de retenue sont prévus pour retenir le capuchon en position fermée, l'effet des moyens de retenue pouvant être surmonté manuellement. Ainsi, on s'assure que le capuchon ne peut pas être ouvert par inadvertance. Les moyens de retenue sont constitués par un rétrécissement réalisé dans la fente, de préférence en formant dans le fond de la fente un espace en arc de cercle s'étendant sur plus de 180°. Le rétrécissement est de préférence formé par au moins un nez réalisé sur un côté de la fente de passage, de préférence complété par un deuxième nez réalisé sur le deuxième côté de la fente. Pour faciliter l'ouverture du capuchon et surmonter les moyens de retenue, le capuchon peut être muni d'une casquette qui est de préférence disposée à l'opposé de la charnière.

Le conduit de sortie peut être fixé sur la face interne du doigtier ou sur la jupe.

Le doigtier est de préférence fixé à la jupe par une bande de matière autour de laquelle il peut pivoter pour actionner le dispositif de prélèvement. Cette bande de matière peut être constituée par une partie du conduit de sortie quand celui-ci est fixé sur la face interne du doigtier.

Les moyens d'actionnement peuvent être constitués par un embout destiné à coopérer avec la tige de sortie du stem d'une valve de type mâle d'un récipient sous pression ou le tube de sortie d'une pompe manuelle. Ils peuvent également être constitués par une tige de sortie destinée à coopérer avec le siège d'une valve femelle d'un récipient sous pression.

Pour améliorer l'esthétisme du diffuseur, il est préférable d'adapter l'une à l'autre la forme extérieure du corps de diffuseur et la forme extérieure du capuchon pour qu'en position fermée du capuchon, le capuchon soit dans le prolongement de la partie du corps de diffuseur non recouverte par le capuchon et donner ainsi une impression de continuité.

L'invention est expliquée plus en détail ci-dessous à l'aide des figures qui montrent :
- [Fig. 1]: une vue en perspective de l'arrière du diffuseur avec le capuchon en position ouverte ;
- [Fig. 2]: des vues en perspective de l'avant du diffuseur avec le capuchon (a) en position ouverte et (b) en position fermée ;
- [Fig. 3]: des vues en coupe transversale passant par le conduit de sortie du diffuseur avec le capuchon (a) en position ouverte et (b) en position fermée ;
- [Fig. 4]: une vue de face en coupe verticale passant par le centre de l'évidement de réception montrant la course de différents points remarquables de la fente de passage ;
- [Fig. 5]: une vue isométrique en coupe du corps du diffuseur.

Le diffuseur (1) comprend essentiellement un corps de diffuseur (10) et un capuchon (20). Il est destiné à diffuser un produit prélevé d'un récipient muni d'un dispositif de prélèvement. Il peut s'agir d'un récipient sous pression muni d'une valve, tel qu'un générateur d'aérosol ou de mousse. Il peut également s'agir d'un récipient contenant par exemple un produit cosmétique à prélever par le biais d'une pompe manuelle, tel que du savon liquide ou une crème corporelle.

Le diffuseur est présenté sur les figures de sorte à être placé au-dessus d'un récipient. Il va de soi qu'il pourrait être utilisé dans n'importe quelle position, notamment tête en bas. Les références spatiales telles que « supérieur »/ « inférieur » ou « haut » / « bas » se réfèrent au diffuseur tel que représenté sur les figures. En position fermée du capuchon, le diffuseur s'étend le long d'un axe principal (A). Les références spatiales « axial » et « radial » se rapportent à cet axe principal. Dans l'exemple présenté ici, le diffuseur, en position fermée du capuchon, présente une certaine symétrie axiale de révolution autour de cet axe principal (A).

Le corps de diffuseur comprend notamment
- une jupe (11),
- un doigtier (12) et
- un conduit de sortie (13).

La jupe (11) est formée d'une paroi tubulaire qui s'étend dans la direction de l'axe principal (A). Elle est divisée en une section inférieure (111) et une section supérieure (112) moins large de sorte qu'il se forme un léger décrochement entre les deux sections. La section inférieure (111) est munie sur sa face interne de moyens de fixation (111a) permettant de fixer le diffuseur sur le récipient. Dans l'exemple présenté ici, ces moyens de fixation sont constitués par une surépaisseur pouvant s'encliqueter sur le récipient, par exemple derrière le bord roulé situé à la jonction entre la coupelle de valve et le récipient d'un générateur d'aérosol. On pourrait prévoir d'autres modes de fixation, tels qu'un vissage par exemple.

La section supérieure (112) se termine, à l'opposé de la section inférieure (111), par un bord sommital (113) s'étendant vers l'intérieur du diffuseur en laissant une ouverture pour le doigtier (12). Un bouclier (114) en arc de cercle est placé verticalement vers le haut sur la face supérieure du bord sommital (113), de part et d'autre de l'extrémité du conduit de sortie. Ce bouclier (114) sert notamment à rigidifier la partie (132a) aval du conduit de sortie.

Le doigtier (12) est formé par une paroi formant une surface d'appui (121) qui se termine par un rebord périphérique (122) dirigé vers le centre du diffuseur. Le doigtier est placé dans l'ouverture du bord sommital (113) en ménageant un interstice (113a) entre le rebord (122) du doigtier et le bord de l'ouverture du bord sommital (113). Le doigtier (12) est fixé à la jupe (11) par une bande de matière de sorte que lorsque l'utilisateur appuie sur le doigtier pour actionner le dispositif de prélèvement, le doigtier peut pivoter autour de la bande de matière.

Le conduit de sortie (13) permet de transférer vers l'extérieur du diffuseur le produit prélevé dans le récipient au moyen du dispositif de prélèvement. Il se divise en un premier tronçon (131) sensiblement vertical et concentrique à l'axe principal (A) et un deuxième tronçon (132) incliné par rapport au premier. L'extrémité libre du premier tronçon (131) est munie de moyens d'actionnement (131a) permettant d'actionner le dispositif de prélèvement quand l'utilisateur appuie sur le doigtier. La partie aval (132a) du deuxième tronçon saille de la jupe de sorte que sa projection axiale parallèlement à l'axe principal (A) dépasse radialement vers l'extérieur de la projection axiale de la jupe. Une partie (132b) du deuxième tronçon (132) du conduit de sortie, située entre le rebord periphérique (122) du doigtier et le bouclier (114), constitue dans le présent exemple la bande de matière reliant le doigtier (12) à la jupe (11) comme cela est bien visible sur la figure 5.

Le capuchon (20) est articulé sur la jupe (10) par une charnière (21). Le capuchon peut donc pivoter autour d'un axe pivot de cette charnière entre une position grande ouverte dans laquelle il est écarté du corps du diffuseur et laisse accès au doigtier, et une position fermée dans laquelle il recouvre le doigtier, le rendant inaccessible. Dans le cas présent, la charnière est une charnière papillon qui tend à maintenir le capuchon soit dans la position grande ouverte, soit dans la position fermée de sorte que dès que le capuchon à passé un certain angle, il se dirige automatiquement vers la position extrême correspondante.

Le capuchon (20) est constitué d'une paroi tubulaire (22) fermée à son sommet par une paroi sommitale (23). La forme de la partie inférieure (221) de la paroi tubulaire est conçue de telle sorte qu'en position fermée du capuchon, cette partie inférieure (221) vienne entourer la section supérieure (112) de la jupe et se trouve à proximité du décrochement entre les deux sections, dans le prolongement de la section inférieure (111) de sorte à donner l'impression d'une continuité de forme.

Afin de contourner la partie saillante (132a) du conduit de sortie, le capuchon (20) est muni d'une fente (24) réalisée dans la paroi tubulaire (22). La fente traverse toute l'épaisseur de la paroi. À une première extrémité d'entrée (241), la fente est ouverte au niveau de l'arête de la paroi tubulaire (22) qui est opposée à la paroi sommitale, et elle se termine à l'autre extrémité par un fond (242) en demi-cercle. Cette fente s'étend en arc de cercle autour de l'axe pivot de la charnière. Elle est dimensionnée pour laisser passer, de préférence sans frottement, la partie saillante (132a) du conduit de sortie.

Afin de retenir le capuchon en position fermée et ainsi éviter une ouverture intempestive du capuchon, on a prévu des moyens de retenue qui, dans le présent exemple, prennent la forme d'un rétrécissement (243) situé à proximité du fond de la fente. Ce rétrécissement délimite un espace en arc de cercle (244) qui s'étend sur plus de 180° et qui est suffisamment grand pour recevoir la partie saillante du conduit de sortie quand le capuchon est en position fermée. Par contre, la largeur de la fente dans le rétrécissement (243) est inférieure à la largeur de la partie saillante (132a) du conduit de sortie. Pour atteindre la position fermée, ou en ressortir, il faut donc forcer le rétrécissement (243) à passer autour du conduit de sortie. L'effet ressort de la charnière papillon n'est pas suffisant pour surmonter le rétrécissement. La figure 4 montre schématiquement comment le rétrécissement (243), en position fermée du capuchon, vient se placer sous la partie saillante du conduit de sortie. Une casquette (25) placée sur la paroi tubulaire (22) du capuchon, à l'opposé de la charnière, facilite l'ouverture du capuchon.

Le rétrécissement est formé par un premier nez (243a) réalisé sur le bord de la fente opposé à la charnière. Un deuxième nez (243b) de taille moindre est réalisé dans l'autre bord de la fente.

Pour fermer le capuchon (20), l'utilisateur le rabat vers le corps de diffuseur (10) jusqu'à passer le point neutre de la charnière papillon (21). De là, le capuchon continue à pivoter autour de l'axe pivot de la charnière, soit sous l'effet ressort de la charnière papillon soit sous l'effet du doigt de l'utilisateur. À l'approche de la position fermée, la fente (24) chevauche la partie saillante (132a) du conduit de sortie jusqu'à ce que les nez (243a, 243b) du rétrécissement butent contre celle-ci (132a). Il est alors nécessaire que l'utlisateur appuie sur la paroi sommitale (23) ou sur la casquette (25) pour surmonter la résistance du rétrécissement. Dès que le rétrécissement est passé, la partie saillante pénètre dans l'espace en arc de cercle (244) dans laquelle elle est retenue par les nez. Pour ouvrir, l'utilisateur doit soulever le capuchon en exerçant une pression vers le haut sur la casquette de sorte à passer d'une part le rétrécissement et d'autre part à dépasser le point neutre de la charnière papillon. Lorsque ce point neutre est dépassé, le capuchon bascule automatiquement en position grande ouverte.

Pour faciliter le moulage du capuchon, il est préférable que le bord de la fente (24) qui est proche de la charnière (21) soit droit. Il s'en suit que la fente est plus large à son extrémité d'entrée (241) que dans l'espace en arc de cercle (244). Dans le cas présent, ce bord droit s'étend jusqu'au rétrécissement. En position fermée du capuchon, ce bord droit est sensiblement parallèle à l'axe principal (A) passant par la première extrémité (et le premier tronçon) du conduit de sortie.

Dans l'exemple présenté ici, le conduit de sortie (13) est fixé au doigtier et constitue la bande de matière reliant le doigtier à la jupe. Il serait possible que le conduit de sortie soit fixé sur la jupe et que le doigtier, fixé à la jupe par une bande de matière spécifique, appuie contre le sommet du premier tronçon du conduit quand l'utilisateur enfonce le doigtier pour actionner le dispositif de prélèvement.

Quand le capuchon est rabattu en position fermée, une partie de l'extrémité saillante dépasse du capuchon comme le montre la figure 3b. Pour protéger cette extrémité, on pourrait par exemple épaissir le capuchon au niveau de la fente si l'extrémité ne dépasse pas beaucoup et le cas échéant fermer la face externe de la fente de sorte qu'elle ne traverse pas totalement l'épaisseur du capuchon. Si l'extrémité saillante est trop longue, on peut prévoir un canal, s'étendant radialement vers l'extérieur au moins autour de l'espace circulaire, voire sur toute la longueur de la fente. Ce canal pourra être fermé à son extrémité radiale extérieure pour protéger l'ouverture de sortie du canal.

Le diffuseur peut être obtenu par moulage.

Le corps de base et le capuchon peuvent être réalisés dans l'un des matériaux suivants :
- un matériau polymère, notamment du polyéthylène (PE), du polypropylène (PP), de l'acide polylactique (PLA), du polyhydroxyalcanoates (PHA) du poly(butylène succinate) (PBS), ou un mélange de ceux-ci, lequel polymère peut contenir des charges minérales, en particulier du verre et/ou du basalte, et/ou être renforcé par des fibres minérales ou végétales,
- un matériau à base de lignine, de préférence du carton et/ou du bois,
- un matériau contenant des textiles,
- un métal, ou
- un mélange de ces matériaux.
Le capuchon et le corps de base ne sont pas nécessairement réalisés dans le même matériau.

Le diffuseur présenté sur la figure est destiné à une valve de type mâle telle qu'on en trouve dans les générateurs d'aérosol ou de mousse, ou plus généralement les récipients sous pression. En remplaçant l'embout (131a) par la tige de sortie, on pourrait utiliser le diffuseur avec une valve de type femelle. L'embout peut également être dimensionné pour coopérer avec le tube de sortie d'une pompe manuelle telle qu'on en trouve dans les produits cosmétiques.

Grâce au diffuseur de l'invention, il est possible de fermer le diffuseur au canal de sortie saillant avec un capuchon fixé au diffuseur et pivotant par rapport à celui-ci. Il n'y a plus de risque de perdre le capuchon ni de le salir ou de l'endommager en le faisant tomber.

### Liste des références

- 1: Diffuseur
- 10: Corps de diffuseur
11 Jupe
111 Section inférieure
111a Moyens de fixation
112 Section supérieure
113 Bord sommital
113a Interstice
114 Bouclier
12 Doigtier
121 Surface d'appui
122 Rebord périphérique
13 Conduit de sortie
131 Premier tronçon
131a Moyens d'actionnement
132 Deuxième tronçon
132a Partie saillante
132b Partie servant de bande de matière reliant le doigtier à la jupe
- 20: Capuchon
21 Charnière
22 Paroi tubulaire
221 Partie inférieure
23 Paroi sommitale
24 Fente de passage
241 Extrémité ouverte de la fente
242 Fond de la fente
243 Retrécissement
243a 1^{er} nez de rétrécissement
243b 2^{ème} nez de rétrécissement
244 Espace en arc de cercle
25 Casquette

## Revendications

1. Diffuseur (1) pour actionner un dispositif de prélèvement d'un récipient, tel que la valve d'un générateur d'aérosol, lequel diffuseur est muni
∘ d'un corps de diffuseur (10) pourvu
▪ d'une jupe (11),
▪ d'un doigtier (12),
▪ d'un conduit de sortie (13) présentant une première extrémité dotée de moyens d'actionnement (131a) pour actionner le dispositif de prélèvement quand un utilisateur appuie sur le doigtier, et une deuxième extrémité dont une partie saille (132a) de la jupe vers l'extérieur, et
∘ d'un capuchon (20) pouvant être déplacé entre une position ouverte dans laquelle le doigtier (12) est accessible à un utilisateur et une position fermée dans laquelle le doigtier est inaccessible à un utilisateur,
∘ le capuchon étant muni d'une fente (24) qui chevauche la partie saillante (132a) du conduit de sortie quand le capuchon est en position fermée ou proche de la position fermée,
**caractérisé en ce que**
∘ le capuchon (20) est fixé à la jupe par une charnière (21) de sorte qu'il peut pivoter autour de la charnière entre la position ouverte et la position fermée, et **en ce que**
∘ des moyens de retenue sont prévus pour retenir le capuchon (20) en position fermée, l'effet des moyens de retenue pouvant être surmonté manuellement, lesdits moyens de retenue étant constitués par un rétrécissement (243) réalisé dans la fente.

2. Diffuseur (1) selon la revendication précédente, **caractérisé en ce que** le rétrécissement est dimensionné de telle sorte que pour atteindre la position fermée, ou en ressortir, il faut forcer le rétrécissement (243) à passer autour de la partie saillante du conduit de sortie.

3. Diffuseur (1) selon la revendication 1 ou 2, **caractérisé en ce que** la fente (24) est inclinée, de préférence au moins le côté de la fente éloigné de la charnière est en arc de cercle autour de la charnière.

4. Diffuseur (1) selon la revendication précédente, **caractérisé en ce que** le côté de la fente (24) proche de la charnière (21) est droit, de préférence parallèle à un axe principal (A) de la première extrémité du conduit de sortie quand le capuchon est en position fermée.

5. Diffuseur (1) selon l'une des revendications précédentes, **caractérisé en ce que** les moyens de retenue constitués par le rétrécissement (243) réalisé dans la fente forment dans le fond de la fente un espace en arc de cercle s'étendant sur plus de 180°.

6. Diffuseur (1) selon l'une des revendications précédentes, **caractérisé en ce que** le rétrécissement est formé par au moins un nez (243a) réalisé sur un côté de la fente de passage, de préférence complété par un deuxième nez (243b) réalisé sur le deuxième côté de la fente.

7. Diffuseur (1) selon l'une des revendications précédentes, **caractérisé en ce que** le capuchon (20) est muni d'une casquette (25) pour faciliter l'ouverture du capuchon, ladite casquette étant disposée de préférence à l'opposé de la charnière.

8. Diffuseur (1) selon l'une des revendications précédentes, **caractérisé en ce que** le conduit de sortie (13) est fixé sur la face interne du doigtier (12), ou **en ce que** le conduit de sortie (13) est fixé sur la jupe (11).

9. Diffuseur (1) selon l'une des revendications précédentes, **caractérisé en ce que** le doigtier (12) est fixé à la jupe (11) par une bande de matière autour de laquelle il peut pivoter pour actionner le dispositif de prélèvement.

10. Diffuseur (1) selon l'une des revendications précédentes, **caractérisé en ce que** les moyens d'actionnement sont constitués par un embout (131a) destiné à coopérer avec la tige de sortie du stem d'une valve de type mâle d'un récipient sous pression ou le tube de sortie d'une pompe manuelle, ou **en ce que** les moyens d'actionnement sont constitués par une tige de sortie destinée à coopérer avec le siège d'une valve femelle d'un récipient sous pression.

11. Diffuseur (1) selon l'une des revendications précédentes, **caractérisé en ce que** la forme extérieure du corps de diffuseur (10) et la forme extérieure du capuchon (20) sont adaptées l'une à l'autre pour qu'en position fermée du capuchon, le capuchon soit dans le prolongement de la partie du corps de diffuseur non recouverte par le capuchon.

## Patentansprüche

1. Zerstäuberkopf (1) zum Betätigen einer Entnahmevorrichtung eines Behälters, wie beispielsweise das Ventil eines Aerosolgenerators, wobei der Zerstäuberkopf ausgestattet ist mit
∘ einem Zerstäuberkörper (10), der umfasst:
• eine Schürze (11),
• eine Fingerauflage (12),
• einen Auslasskanal (13) mit einem ersten Ende, das mit Betätigungsmitteln (131a) versehen ist, um die Entnahmevorrichtung zu betätigen, wenn ein Benutzer auf die Fingerauflage drückt, und einem zweiten Ende, von dem ein Teil (132a) aus der Schürze nach außen hervorsteht, und
∘ einer Kappe (20), die zwischen einer offenen Position, in der die Fingerauflage (12) für den Benutzer zugänglich ist, und einer geschlossenen Position, in der die Fingerauflage für den Benutzer unzugänglich ist, beweglich ist,
∘ wobei die Kappe mit einem Schlitz (24) versehen ist, der den vorstehenden Teil (132a) des Auslasskanals übergreift, wenn sich die Kappe in der geschlossenen Position oder nahe der geschlossenen Position befindet,
**dadurch gekennzeichnet, dass**
∘ die Kappe (20) über ein Scharnier (21) mit der Schürze verbunden ist, sodass sie um das Scharnier zwischen der offenen und der geschlossenen Position schwenken kann, und dass
∘ Haltemittel vorgesehen sind, um die Kappe (20) in der geschlossenen Position zu halten, wobei die Wirkung der Haltemittel manuell überwunden werden kann, wobei diese Haltemittel durch eine Verengung (243) im Schlitz gebildet sind.

2. Zerstäuberkopf (1) nach dem vorhergehenden Anspruch, **dadurch gekennzeichnet, dass** die Verengung so dimensioniert ist, dass zum Erreichen der geschlossenen Position oder zum Verlassen dieser Position die Verengung (243) um den vorstehenden Teil des Auslasskanals aufgedrückt werden muss.

3. Zerstäuberkopf (1) nach Anspruch 1 oder 2, **dadurch gekennzeichnet, dass** der Schlitz (24) geneigt ist, vorzugsweise so, dass zumindest die vom Scharnier entfernte Seite des Schlitzes in einem Kreisbogen um das Scharnier verläuft.

4. Zerstäuberkopf (1) nach dem vorhergehenden Anspruch, **dadurch gekennzeichnet, dass** die dem Scharnier (21) naheliegende Seite des Schlitzes (24) gerade ist, vorzugsweise parallel zu einer Hauptachse (A) des ersten Endes des Auslasskanals, wenn sich die Kappe in der geschlossenen Position befindet.

5. Zerstäuberkopf (1) nach einem der vorhergehenden Ansprüche, **dadurch gekennzeichnet, dass** die Haltemittel, die durch die Verengung (243) im Schlitz gebildet sind, ein kreisbogenförmiger Raum am Grund des Schlitzes bilden, der sich über mehr als 180° erstreckt.

6. Zerstäuberkopf (1) nach einem der vorhergehenden Ansprüche, **dadurch gekennzeichnet, dass** die Verengung durch mindestens einen Vorsprung (243a) an einer Seite des Durchgangsschlitzes gebildet ist, vorzugsweise ergänzt durch einen zweiten Vorsprung (243b) an der gegenüberliegenden Seite des Schlitzes.

7. Zerstäuberkopf (1) nach einem der vorhergehenden Ansprüche, **dadurch gekennzeichnet, dass** die Kappe (20) mit einem Greifelement (25) versehen ist, um das Öffnen der Kappe zu erleichtern, wobei dieses Grefelement vorzugsweise gegenüber dem Scharnier angeordnet ist.

8. Zerstäuberkopf (1) nach einem der vorhergehenden Ansprüche, **dadurch gekennzeichnet, dass** der Auslasskanal (13) an der Innenfläche der Fingerauflage (12) befestigt ist oder dass der Auslasskanal (13) an der Schürze (11) befestigt ist.

9. Zerstäuberkopf (1) nach einem der vorhergehenden Ansprüche, **dadurch gekennzeichnet, dass** die Fingerauflage (12) durch einen Materialstreifen mit der Schürze (11) verbunden ist, um welchen sie schwenken kann, um die Entnahmevorrichtung zu betätigen.

10. Zerstäuberkopf (1) nach einem der vorhergehenden Ansprüche, **dadurch gekennzeichnet, dass** die Betätigungsmittel durch einen Stutzen (131a) gebildet sind, der zum Zusammenwirken mit dem Auslassstift des Stems eines männlichen Ventils eines Druckbehälters oder mit dem Auslassrohr einer Handpumpe bestimmt ist oder dass die Betätigungsmittel durch einen Auslassstift gebildet sind, der zum Zusammenwirken mit dem Sitz eines weiblichen Ventils eines Druckbehälters bestimmt ist.

11. Zerstäuberkopf (1) nach einem der vorhergehenden Ansprüche, **dadurch gekennzeichnet, dass** die äußere Form des Zerstäuberkörpers (10) und die äußere Form der Kappe (20) so aufeinander abgestimmt sind, dass die Kappe in der geschlossenen Position die Kontur des nicht von der Kappe bedeckten Teils des Zerstäuberkörpers fortsetzt..

## Claims

1. Actuator (1) for actuating a withdrawal device of a container, such as the valve of an aerosol dispenser, which actuator is provided with
∘ an actuator body (10) which has
• a skirt (11),
• a finger pad (12),
• an outlet conduit (13) having a first end provided with actuating means (131a) for actuating the withdrawal device when a user presses the finger pad, and a second end, a portion of which protrudes (132a) from the skirt towards the outside, and
∘ a cap (20) that can be moved between an open position in which the finger pad (12) is accessible to a user and a closed position in which the finger pad is inaccessible to a user,
∘ the cap being provided with a slot (24) which overlaps the protruding portion (132a) of the outlet conduit when the cap is in the closed position or close to the closed position,
**characterized in that**
∘ the cap (20) is fixed to the skirt by a hinge (21) so that it can pivot around the hinge between the open position and the closed position, and **in that**
∘ retaining means are provided for retaining the cap (20) in the closed position, the effect of the retaining means being able to be overcome manually, wherein the retaining means are constituted by a constriction (243) made in the slot.

2. Actuator (1) according to the preceding claim, **characterized in that** the constriction is dimensioned so that to reach the closed position, or to come out of it, the constriction (243) must be forced to pass around the outlet conduit.

3. Actuator (1) according to claim 1 or 2, **characterized in that** the slot (24) is inclined, preferably at least the side of the slot remote from the hinge being in the shape of an arc of a circle around the hinge.

4. Actuator (1) according to the preceding claim, **characterized in that** the side of the slot (24) close to the hinge (21) is straight, preferably parallel to a main axis (A) of the first end of the outlet conduit when the cap is in the closed position.

5. Actuator (1) according to one of the preceding claims, **characterized in that** the retaining means, constituted by the constriction (243) made in the slot, form in the bottom of the slot a space in the shape of an arc of a circle extending over more than 180°.

6. Actuator (1) according to one of the preceding claims, **characterized in that** the constriction is formed by at least one nose (243a) made on one side of the passage slot, preferably completed by a second nose (243b) made on the second side of the slot.

7. Actuator (1) according to one of the preceding claims, **characterized in that** the cap (20) is provided with a visor (25) to facilitate opening of the cap, said visor being preferably arranged opposite from the hinge.

8. Actuator (1) according to one of the preceding claims, **characterized in that** the outlet conduit (13) is fixed to the inner face of the finger pad (12), or **in that** the outlet conduit (13) is fixed to the skirt (11).

9. Actuator (1) according to one of the preceding claims, **characterized in that** the finger pad (12) is fixed to the skirt (11) by a strip of material around which it can pivot to actuate the withdrawal device.

10. Actuator (1) according to one of the preceding claims, **characterized in that** the actuating means are constituted by an endpiece (131a) designed to cooperate with the stem of a male type valve of a pressurized container or with the outlet tube of a manual pump, or **in that** the actuating means are constituted by a stem designed to cooperate with the seat of a female valve of a pressurized container.

11. Actuator (1) according to one of the preceding claims, **characterized in that** the outer shape of the actuator body (10) and the outer shape of the cap (20) are adapted to each other so that, in the closed position of the cap, the cap is in the extension of the portion of the actuator body that is not covered by the cap.
